# EUROPÄISCHE PATENTANMELDUNG

(11) **EP 0 323 542 A1**
(43) Veröffentlichungstag der Anmeldung: **12.07.1989**
(21) Anmeldenummer: 88109163.1
(22) Anmeldetag: 09.06.1988
(51) Int. Cl.: F02D 41/14, F02D 41/04, F02D 41/16

(54) **Verfahren zur Verbesserung des Abgasverhaltens von Ottomotoren**

(30) Priorität: 05.01.1988 DE 3800088
(71) Anmelder: VDO Adolf Schindling AG, D-60487 Frankfurt (DE)
(72) Erfinder: Stolz, Andreas, D-6231 Schwalbach/Ts. (DE); Weingärtner, Reiner, D-6238 Hofheim/Ts. (DE); Demel, Michael, D-6231 Sulzbach/Ts. (DE)
(74) Vertreter: Klein, Thomas, Dipl.-Ing. (FH)

(57) **Zusammenfassung**

Bei einem Verfahren zur Verbesserung des Abgasverhaltens von Ottomotoren, wobei das Ausgangssignal einer im Abgaskanal (14) des Ottomotors (13) angeordneten Sauerstoffmeßsonde (11) einem Regler zugeführt wird und die Ausgangsspannung des Reglers eine Stellgröße zur Regelung des Kraftstoff-Luft-Verhältnisses bildet, wird bei einer Änderung der Betriebsbedingungen die Stellgröße auf einen für die neuen Betriebsbedingungen typischen gespeicherten Wert gebracht.

## Beschreibung

Die Erfindung betrifft ein Verfahren zur Verbesserung des Abgasverhaltens von Ottomotoren, wobei das Ausgangssignal einer im Abgaskanal des Ottomotors angeordneten Sauerstoffmeßsonde einem Regler zugeführt wird und die Ausgangsspannung des Reglers eine Stellgröße zur Regelung des Kraftstoff-Luft-Verhältnisses bildet.

Mit der Regelung des Kraftstoff-Luft-Verhältnisses bei Brennkraftmaschinen wird in erster Linie eine Verminderung schädlicher Anteile der Abgasemissionen von Brennkraftmaschinen angestrebt. Es ist dazu beispielsweise ein Verfahren mit einer im Abgasstrom der Brennkraftmaschine angeordneten Sauerstoffmeßsonde bekannt, die eine Integriereinrichtung ansteuert, wobei das Ausgangssignal der Abgasmeßsonde an einen Schwellwertschalter gelegt wird und diesen bei Erreichen des Schwellwertes umschaltet und wobei mit dem Umschalten des Schwellwertschalters die Integra tionsrichtung der Integriereinrichtung geändert wird. In Abhängigkeit von wenigstens einem Betriebsparameter der Brennkraftmaschine, insbesondere in Abhängigkeit von der Ansaugluftmenge der Brennkraftmaschine, wird die Zeitkonstante der Integriereinrichtung geändert. Die im Zusammenhang mit dem bekannten Verfahren vorgeschlagene Integriereinrichtung mit veränderbarer Zeitkonstante genügt jedoch nicht allen Anforderungen bezuglich einer genauen und anpassungsfähigen Regelung. Insbesondere folgt bei dem bekannten Verfahren die Stellgröße nicht genügen schnell plötzlichen Laständerungen.

Das erfindungsgemäße Verfahren ist dadurch gekennzeichnet, daß bei einer Änderung der Betriebsbedingungen die Stellgröße auf einen für die neuen Betriebsbedingungen typischen gespeicherten Wert gebracht wird.

Es ist zwar bereits ein Verfahren vorgeschlagen worden, bei welchem der Regelung des Kraftstoff-Luft-Verhältnisses eine Steuerung nach einem gespeicherten Kennfeld überlagert wird; dieses Verfahren benötigt jedoch einen erheblichen Speicheraufwand im elektronischen Steuergerät.

Das erfindungsgemäße Verfahren ist für verschiedene Kraftstoffeinspritzsysteme geeignet, wie beispielsweise kontinuierlich oder intermittierend einspritzende Systeme mit zentraler oder zylinderweisen Einspritzung. Dementsprechend kann die vom Regler abgegebene Stellgröße die Einspritzdauer oder den Druck des Kraftstoffes im Einspritzsystem steuern.

Bei dem erfindungsgemäßn Verfahren kann in vorteilhafter Weise vorgesehen sein, daß eine Änderung der Betriebsbedingungen durch Auswertung mindestens einer der folgenden Größen erkannt wird: Stellung des Leerlaufkontakts, Stellung der Drosselklappe, Lastgradienten wie Luftmengen oder -massen, Saugrohrdruckänderungsgeschwindigkeit, Drehzahländerungsgeschwindigkeit.

Eine andere Weiterbildung der Erfindung besteht darin, daß mindestens ein für Leerlaufbetrieb vorgesehener gespeicherter Wert während im wesentlichen stationärer Betriebsbedingungen durch Mittelung der Extremwerte der Stellgröße gebildet und gespeichert wird. Hierdurch ist eine laufende Anpassung der gespeicherten Werte an veränderliche Parameter des Ottomotors, wie beispielsweise die Betriebstemperatur, möglich.

Gemäß einer anderen Weiterbildung der Erfindung kann jeweils ein gespeicherter Wert für Leerlaufbetrieb und Teillastbetrieb vorgesehen sein.

Es kann jedoch auch ein für Teillastbetrieb gespeicherter Wert einem gespeicherten Kennfeld in Abhängigkeit von der Last und der Drehzahl entnommen werden.

Die Erfindung läßt zahlreiche Ausführungsformen zu. Eine davon ist schematisch in der Zeichnung an Hand mehrerer Figuren dargestellt und nachfolgend beschrieben. Es zeigt:
Fig. 1 eine Darstellung eines Kraftstoffeinspritzsystems an einem Vier-Zylinder-Motor, welches zur Durchführung des erfindungsgemäßen Verfahrens geeignet ist,
Fig. 2 ein Blockschaltbild eines Steuergerätes, welches in dem Kraftstoffeinspritzsystem nach Fig. 1 verwendet wird,
Fig. 3 Zeitdiagramme der Ausgangsspannung der Abgassonde und der Ausgangsspannung des Steuergerätes und
Fig. 4 ein Flußdiagramm eines für den Mikrocomputer des Steuergerätes vorgesehenen Programms.

Bei dem in Fig. 1 schematisch dargestellten Kraftstoffeinspritzsystem ist jedem Zylinder des Motors 13 ein Einspritzventil 21, 22, 23, 24 zugeordnet. Die Einspritzventile sind Teile eines Kraftstoffkreislaufes, der in an sich bekannter Weise aus einem Tank 1, einer elektrischen Kraftstoffpumpe 2, einem Kraftstoffilter 3 und einem Druckregler 8 besteht, von dem über eine Leitung 15 der überschüssige Kraftstoff in den Tank 1 zurück befördert wird.

Die Verbrennungsluft erhält der Motor 13 von einem nicht dargestellten Luftfilter über einen Luftmassenmesser 6, eine Drosselklappe 5 und den Ansaugkanal 9. In einem By-pass zur Drosselklappe 5 befindet sich das Stellglied 4 eines Leerlaufreglers.

Im Abgaskanal 14 des Motors 13 ist eine Sauerstoffmeßsonde 11 angeordnet, deren elektrisches Ausgangssignal in an sich bekannter Weise vom Sauerstoffanteil der Abgase abhängt. Die Temperatur des Motors 13 wird von einem Temperatursensor 10 gemessen. Ferner sind am Motor 13 ein Drehzahlgeber 16, ein Kurbelwellenpositionsgeber 19 und ein Zündsignalgeber 20 vorgesehen. Ein Temperatursensor 25 mißt die Abgastemperatur.

Die Drosselklappenstellung wird von einem Geber 7 zusätzlich zu den Signalen der bereits aufgeführten Sensoren dem Steuergerät 12 zugeführt, wobei außerden von einem Schalter 18 ein die Leerlaufstellung kennzeichnendes Schaltsignal erzeugt wird. Steuergeräte zur elektronischen Regelung der Kraftstoffeinspritzung sind an sich bekannt, so daß im Zusammenhang mit der vorliegenden Erfindung lediglich eine schematische Erläuterung eines solchen Steuergerätes anhand von Fig. 2 erfolgt.

Im Steuergerät 12 ist ein Mikrocomputer 31 vorgesehen, der nach einem festgelegten Programm die erforderlichen Funktionen steuert. Die analogen Größen werden über einen Multiplexer 33 und einen Analog/Digital-Wandler 32 zugeführt, während die impulsförmigen Eingangsgrößen bzw. binären Signale über Schnittstellen 34 zum Mikrocomputer 31 gelangen. Ausgangsseitig ist der Mikrocomputer 31 mit Leistungsstufen 35 verbunden, dabei sind jeweils für ein Einspritzventil eine Leistungsstufe sowie eine Leistungsstufe zur Steuerung eines nicht dargestellten Relais für die Kraftstoffpumpe 2 (Fig. 1) und eine Leistungsstufe für den Leerlaufsteller 4 vorgesehen. Zur Speicherung von Daten auch bei abgeschaltetem Steuergerät ist ein nichtflüchtiger Speicher 36, beispielsweise ein programmierbarer Nur-Lese-Speicher (PROM), mit dem Mikrocomputer verbunden.

Bei Kraftstoffeinspritzsystemen mit kontinuierlicher Einspritzung erfolgt anstelle der Steuerung der Einspritzdauer eine Steuerung des Systemdrucks, wozu der Druckregler 8 als Drucksteller ausgebildet ist und an eine Endstufe des Steuergerätes 12 angeschlossen ist.

Den Eingängen des Multiplexers 33 werden analoge Signale vom Luftmassenmesser 6, vom Drosselklappenstellungsgeber (Drosselklappenpotentiometer) 7, vom Kühlwasser-Temperatursensor 10, vom Abgastemperatursensor 25, die Bordnetzspannung von der Batterie 17 und, gegebenenfalls über an sich bekannte Schaltungen, die Ausgangsspannung der Sauerstoffmeßsonde 11 zugeführt. Die Eingänge der Schnittstellen 34 sind mit dem Drehzahlgeber 16, mit dem Kurbelwellenpositionsgeber 19, mit dem Zündsignalgeber 20 und mit dem Drosselklappenschalter 18 verbunden.

Fig. 3 zeigt die Ausgangsspannung Ua der Sauerstoffmeßsonde und die vom Steuergerät 12 ausgegebene Stellgröße für das Kraftstoff-Luft-Verhältnis. Dabei sind in den Zeilen a) und b) die Ausgangsspannung Ua der Sauerstoffmeßsonde und die Stellgröße S für den Fall dargestellt, daß eine an sich bekannte Regelung durchgeführt wird. Die Zeilen c) und d) stellen die Ausgangsspannung Ua der Sauerstoffmeßsonde 2 und die Stellgröße S bei Anwendung des erfindungsgemäßen Verfahrens dar.

Die Ausgangsspannung der Sauerstoffmeßsonde nimmt einen geringen Wert von beispielsweise 0,2 V bei magerem und einen hohen Wert von beispielsweise 0,75 V bei fettem Gemisch ein. Durch die Zwei-Punkt-Regelung erfolgt im stationären Zustand ein periodischer Wechsel zwischen diesen Werten mit einer Frequenz, die unter anderem durch die Laufzeit des Gemisches und der Abgase im Ottomotor gegeben ist. Nach jeweils einem Sprung der Ausgangsspannung der Sauerstoffmeßsonde erfolgt ein Sprung der in Zeile b) dargestellten Ausgangsspannung des Reglers, an den sich eine etwa zeitlineare Funktion anschließt.

Vom Zeitpunkt t0 bis zum Zeitpunkt t1 liegen stationäre Verhältnisse vor, d. h. die Drehzahl und die Luftmasse sind im wesentlichen konstant. Es sei nun angenommen, daß kurz nach dem Zeitpunkt t1 Gas gegeben wird, worauf sich mageres Gemisch einstellt. Diejenige Stellgröße S welche bei dem Betriebszustand zwischen t0 und t1 Lambda = 1 ergibt, ist in Fig. 2b) gestrichelt angedeutet und mit S10 bezeichnet. Nach dem Gasgeben ist zur Erreichung eines Wertes Lambda = 1 der ebenfalls gestrichelt angedeutete Wert S11 erforderlich. Es dauert eine geraume Zeit bis die Ausgangsspannung des Reglers den Wert S11 erreicht und schließlich auch soweit überschreitet, daß ein Umschlag der Ausgangsspannung der Sauerstoffmeßsonde erfolgt. Etwa von t1 bis t2 arbeitet der Motor mit zu magerem Gemisch. Nach dem Zeitpunkt t2 wird das Kraftstoff-Luft-Verhältnis wieder geregelt. Entsprechendes gilt bei anderen Lastwechseln, beispielsweise von Teillast auf Leerlauf. In diesem Fall läuft der Motor zu lange mit zu fettem Gemisch.

Bei dem erfindungsgemäßen Verfahren wird durch einen Wechsel der Betriebsbedingungen ein Übergang der Stellgröße auf einen gespeicherten Werten vorgenommen. Dieses Ereignis kann beispielsweise der Übergang von Leerlauf auf Teillast sein und durch die Stellung das Leerlaufkontakts am Gaspedal erkannt werden. Der Übergang kann sehr schnell, also sprunghaft, oder in Form einer Rampe mit linearem, progressiven oder degressiven Verlauf erfolgen, was dem Fachmann im Einzelfall überlassen bleibt. Bei der Darstellung gemäß Fig. 3 erfolgt bei t3 ein Sprung auf eine Stellgröße S12, woran sich eine Regelung in an sich bekannter Weise anschließt, welche nach einer Übergangszeit von wenigen Regelschwingungen um den Wert S11 pendelt. Aus den Darstellungen gemäß Fig. 3c) und 3d) ist ersichtlich, daß nach einer Änderung der Betriebsbedingungen die Stellgröße S wesentlich schneller den neuen Betriebsbedingungen angepaßt ist als bei dem bekannten Verfahren.

Das Flußdiagramm gemäß Fig. 4 stellt im wesentlichen denjenigen Teil des Programms für den Mikrocomputer 31 dar, welcher zur Durchführung des erfindungsgemäßen Verfahrens vorgesehen ist. Das zur Durchführung der an sich bekannten Regelung dienende Programm ist lediglich angedeutet, während der Übersichtlichkeit halber weitere im Mikrocomputer vorgesehene Programme für verschiedene Steuerungs- und Überwachungsaufgaben nicht dargestellt sind.

Bei 41 wird das Programm in Abhängigkeit davon verzweigt, ob ein Ereignis eingetreten ist, das zu einer deutlichen Änderung der Betriebsbedingungen führt. Ist dieses nicht der Fall, so wird bei 42 die an sich bekannte Regelung durchgeführt. Danach wird bei 43 festgestellt, ob sich der Motor im Leerlaufbetrieb befindet. Zutreffendenfalls wird bei 44 der Mittelwert aus den Extremwerten der Stellgröße gebildet. In diesem Ausführungsbeispiel wird als Stellgröße der Strom IDS für einen Drucksteller des Einspritzsystems angenommen. Dabei bedeutet IDSLL der Strom während des Leerlaufbetriebes. Ferner sind durch + und - der obere und der untere Extremwert gekennzeichnet.

Nach dem Programmteil 44 bzw. - wenn kein Leerlaufbetrieb vorliegt - nach der Verzweigung 43 wird das Programm bei der Verzweigung 41 wiederholt, bis eines der vorerwähnten Ereignisse eingetreten ist. Danach wird bei einer Verzweigung 45 geprüft, ob der Leerlaufbetrieb vorliegt. Trifft dieses zu, so wird bei 46 der Strom IDS des Druckstellers auf IDSLL gesetzt und das Programm mit der Ausgabe dieses Wertes bei 47 fortgesetzt. Liegt kein Leerlauf vor, wird bei 48 das Programm in Abhängigkeit davon verzweigt, ob Vollastbetrieb vorliegt. Bei Teillastbetrieb wird der Strom IDS des Druckstellers auf IDSTL gesetzt. Dieser Wert einem Kennfeld entnommen, welches Werte IDSTL als Funktion der Last und der Drehzahl n enthält. Nach dem Programmteil 49 wird bei 47 der Wert IDS ausgegeben. Schließlich ist für Vollastbetrieb bei 50 eine an sich bekannte Vollastanreicherung vorgesehen, wonach der sich daraus ergebende Wert für den Strom IDS bei 47 ausgegeben wird.

## Patentansprüche

1. Verfahren zur Verbesserung des Abgasverhaltens von Ottomotoren, wobei das Ausgangssignal einer im Abgaskanal des Ottomotors angeordneten Sauerstoffmeßsonde einem Regler zugeführt wird und die Ausgangsspannung des Reglers eine Stellgröße zur Regelung des Kraftstoff-Luft-Verhältnisses bildet, dadurch gekennzeichnet, daß bei einer Änderung der Betriebsbedingungen die Stellgröße auf einen für die neuen Betriebsbedingungen typischen gespeicherten Wert gebracht wird.

2. Verfahren nach Anspruch 1, dadurch gekennzeichnet, daß eine Änderung der Betriebsbedingungen durch Auswertung mindestens einer der folgenden Größen erkannt wird: Stellung des Leerlaufkontakts, Stellung der Drosselklappe, Lastgradienten wie Luftmengen oder -massen, Saugrohrdruckänderungsgeschwindigkeit, Drehzahländerungsgeschwindigkeit.

3. Verfahren nach einem der Ansprüche 1 oder 2, dadurch gekennzeichnet, daß mindestens ein für Leerlaufbetrieb vorgesehener gespeicherter Wert während im wesentlichen stationärer Betriebsbedingungen durch Mittelung der Extremwerte der Stellgröße gebildet und gespeichert wird.

4. Verfahren nach einem der vorhergehenden Ansprüche, dadurch gekennzeichnet, daß jeweils ein gespeicherter Wert für Leerlaufbetrieb und Teillastbetrieb vorgesehen ist.

5. Verfahren nach einem der Ansprüche 1 bis 3, dadurch gekennzeichnet, daß ein für Teillastbetrieb gespeicherter Wert einem gespeicherten Kennfeld in Abhängigkeit von der Last und der Drehzahl entnommen wird.
